# EUROPÄISCHE PATENTSCHRIFT

(11) **EP 0 380 524 B1**
(45) Veröffentlichungstag und Bekanntmachung des Hinweises auf die Patenterteilung: **05.08.1992**
(21) Anmeldenummer: 88908100.6
(22) Anmeldetag: 28.09.1988
(51) Int. Cl.: A47L 11/30

(54) **VORRICHTUNG ZUR REINIGUNG VON FLÄCHEN**
DEVICE FOR CLEANING SURFACES
DISPOSITIF DE NETTOYAGE DE SURFACES

(30) Priorität: 14.10.1987 AT 2714/87
(43) Veröffentlichungstag der Anmeldung: 08.08.1990
(73) Patentinhaber: ABBREDERIS, Heinrich, A-1130 Wien (AT)
(72) Erfinder: ABBREDERIS, Heinrich, A-1130 Wien (AT)
(74) Vertreter: Brauneiss, Leo, Dipl.Ing.
(86) Internationale Anmeldenummer: AT8800073
(87) Internationale Veröffentlichungsnummer: WO8903191

(56) Entgegenhaltungen:
- DE-A- 2 553 194
- DE-A- 2 839 143
- DE-A- 2 907 911
- DE-A- 3 518 545

## Beschreibung

Die Erfindung bezieht sich auf eine Vorrichtung zur Reinigung von Flächen durch Absaugung der angefeuchteten Verunreinigungen, mit einem Tank für eine Reinigungsflüssigkeit, von dem eine Leitung für die Zufuhr der Reinigungsflüssigkeit zu einem Saugkopf führt, und mit einer Einrichtung zur Erzeugung des die Absaugung bewirkenden Unterdruckes, die über eine biegsame Absaugleitung mit dem Saugkopf verbunden ist, wobei der Tank, die Leitung und die Absaugleitung einen geschlossenen Kreislauf für die zusammen mit den Verunreinigungen abgesaugte und einem Filter zur Abscheidung der Verunreinigungen zugeführte Reinigungsflüssigkeit bilden, und wobei der Saugkopf ein ringförmiges Wisch- und bzw. oder Bürstorgan trägt, das durch einen Antrieb zur Umlaufbewegung um eine zur zu reinigenden Fläche normale Achse angetrieben ist, und wobei die Reinigungsflüssickeit innerhalb der Bahn des um die Ansaugmündung der Absaugleitung umlaufenden Wisch- und bzw. oder Bürstorganes aufgebracht wird.

In der Regel sind Vorrichtungen zur feuchten Reinigung von Flächen als sogenannte Naßstaubsauger ausgebildet. Hiebei wird auf eine horizantale, zu reinigende Fläche Wasser aufgetragen und die angefeuchteten Verunreinigungen werden durch einen Saugschlauch zum Filter abgesaugt, welches die festen Bestandteile des abgesaugten Mediums nach Art eines üblichen Staubsaugers zurückbehält. Nachteilig ist hiebei, daß eine solche vorrichtung nur bei horizantalen Flächen anwendbar ist und daß das vor der Durchführung des eigentlichen Reinigungsvarganges aufgetragene Wasser zumeist längere Zeit auf der zu reinigenden Fläche steht und dadurch diese schädigen kann, ferner bleibt die gereinigte Fläche naß zurück, was häufig eine Unfallgefahr bedeutet.

Es ist auch eine Vorrichtung der eingangs geschilderten Art bekannt (FR-PS 2 403 774), bei welcher am Saugkopf entweder zwei gegensinnig umlaufende Walzen angeordnet sind, deren Achsen parallel zueinander und parallel zur zu reinigenden Fläche liegen, oder ein Bürstenring, der um die mittig angeordnete Absaugeleitungsmündung rotiert, wobei die Drehbewegung dieses Bürstenringes durch den Rückstoß an seiner Deckfläche angeordneter Düsen hervorgerufen wird, aus welchen ein Druckmittel ausströmt. Nachteilig ist hieran der unzuverlässige Antrieb des Bürstorganes, denn bei der zuerst genannten Variante bewirkt eine Verschiebung des Saugkopfes entlang der zu reinigenden Fläche in Richtung normal zur Walzenachse auch eine Beeinflussung der Drehung der beiden Walzen, so daß es vorkommen kann, daß die eine Walze fast stillsteht und sich nur die andere Walze dreht. Bei der zweitgenannten Variante muß die Bedienungsperson das vom rotierenden Bürstenring ausgeübte Drehmoment aufnehmen, was zusätzlichen Kraftaufwand bedeutet. Außerdem ist die Zufuhr der Reinigungsflüssigkeit unzuverlässig, da diese Flüssigkeit im Bereich des äußeren Umfanges des Bürstenringes zugeführt wird und daher durch dessen Drehbewegung nach außen geschleudert wird, wo die Saugwirkung nicht mehr verläßlich gegeben ist.

Die Erfindung setzt sich zur Aufgabe, die Nachteile der bekannten Vorrichtungen zu vermeiden und eine Vorrichtung der eingangs geschilderten Art so zu verbessern, daß der Antrieb des Wisch- und bzw. oder Bürstorganes verläßlich erfolgt, ebenso wie die Absaugung der dem Saugkopf zugeführten Reinigungsflüssigkeit. Weiters ist bezweckt, einen handlichen, ein geringes Gewicht aufweisenden Saugkopf geringer Abmessungen zu schaffen, welcher einfach und mit geringem Kraftaufwand bedienbar ist. Die Erfindung löst diese Aufgabe dadurch, daß das Wisch- und bzw. oder Bürstorgan aus zwei konzentrisch zueinander angeordneten, um die gemeinsame Achse gegenläufig angetriebenen Ringen besteht, wobei die Reinigungsflüssigkeit in den Spalt zwischen den beiden umlaufenden Ringen eingebracht wird und daß für den Antrieb der Umlaufbewegung beider Ringe ein Hydraulikmotor im Saugkopf angeordnet ist. Die gegenläufig umlaufenden Ringe des Wisch- bzw. Bürstorganes verhindern, daß ein wesentliches Drehmoment vom Saugkopf auf die Bedienungsperson übertragen wird und die Einleitung der Reinigungsflüssigkeit zischen die beiden Ringe gewährleistet eine wirksame Ausnützung der Reinigungsflüssigkeit und verhindert ein Abschleudern derselben nach außen, zumal der durch die Absaugung hervorgerufene Luftzustrom die Reinigungsflüssigkeit radial nach innen treibt. Die Verwendung eines Hydraulikmotors zum Antrieb der beiden Ringe bringt wesentliche Vorteile im Hinblick auf eine Gewichtserleichterung des Saugkopfes und eine Reduzierung der Abmessungen dieses Kopfes, so daß die Handlichkeit des Saugkopfes und damit der gesamten Vorrichtung verbessert wird. Da sich - zum Unterschied von der eingangs beschriebenen bekannten Konstruktion - eine Verschiebung des Saugkopfes entlang der zu reinigenden Fläche auf die Drehbewegung der beiden Ringe nicht auswirkt, braucht der Hydraulikmotor nicht übermäßig stark ausgebildet zu werden.

Die Verwendung konzentrischer Ringe als Reinigungsorgan ist aus der US-PS 3 606 631 an sich bekannt, jedoch ist bei dieser bekannten Konstruktion eine zentrale Anordnung der Absaugöffnung im Saugkopf nicht möglich.

Da beim Erfindungsgegenstand ein Verlust an Reinigungsflüssigkeit (im allgemeinen ein Gemisch aus Wasser und Reinigungsmittel) aus dem Saugkopf heraus kaum auftritt, so daß diese Flüssigkeit in wesentlichen lediglich jenen Bereich der zu reinigenden Fläche benetzt, welcher unmittelbar gereinigt wird, ist bei der erfindungsgemäßen Konstruktion ein sinnvoller Kreislauf für die Reinigungsflüssigkeit möglich. Hiebei wird die Reinigungsflüssigkeit sofort nach der Aufbringung (im allgemeinen eine Aufspritzung) wieder durch den im Saugkopf herrschenden Unterdruck abgesaugt und durch die Absaugleitung dem Filter zwecks Abscheidung der Verunreinigungen zugeführt. Zwecmäßig ist dieses Filter ein austauschbares Membranfilter, welches so lange verwendbar ist, bis es durch die Verunreinigungen bzw. die dadurch verursachten Verstopfungen ausgetauscht werden muß. Über diese Zeitspanne ist das Wasser-Reinigungsmittel-Gemisch in geschlossenen Kreislauf im Umlauf und kann daher immer wieder aufs neue verwendet werden. Eine solche Vorrichtung läßt sich auch auf nicht horizontalen Flächen anwenden und die Einwirkungszeit der auf die zu reinigende Fläche aufgebrachte Reinigungsflüssigkeit ist nur sehr gering, so daß diese Flüssigkeit keine Zeit hat, in die Oberfläche einzudringen und dadurch diese zu schädigen. Es lassen sich auch komplizierte Flächen in allen Lagen, auch über Kopf, reinigen, zumal der Saugkopf als von Hand leicht führbarer Bauteil ausgebildet werden kann und das umlaufende Wisch- und bzw. oder Bürstorgan die Reinigungwirkung unterstützt. Im allgemeinen ist dieses Organ von umlaufenden Bürstenkränzen gebildet, jedoch kann es auch, falls gewünscht, eine Scheuerwirkung ausüben, insbesondere dann, wenn der Druck auf den Saugkopf von Hand verstärkt wird, was durch die direkte Halterung und Führung des Saugkopfes leicht möglicht ist. Gegebenenfalls kann dieser Saugkopf aber auch an einer auswechselbaren Verlängerung angeordnet werden, um auch entferntere Stellen leichter erreichen und reinigen zu können. Bei genügender Absaugwirkung hinterläßt die erfindungsgemäße Vorrichtung nach der Reinigung eine fast trockene Oberfläche, welche somit sofort unfallsfrei begehbar ist. Durch geeignete Filterwahl lassen sich jedwede Flächen reinigen, auch Schaufenster usw., ebenso kann die Reinigungsflüssigkeit biologisch rein gefiltert werden, so daß nur absolut reines Wasser und das ihm zugesetzte Reinigungsmitten im Umlauf bleiben.

Gemäß einer bevorzugten Ausführungsform der Erfindung sind für die Einbringung der Reinigunsflüssigkeit mehrere entlang des Umfanges des Spaltes verteilte Düsen vorgesehen, die über eine Verteilerleitung an die Leitung für die Reinigungsflüssigkeit angeschlossen sind. Dadurch wird der Zustrom der Reinigungsflüssigkeit in den zwischen den beiden Ringen befindlichen Spalt gleichmäßig, so daß der Reinigunseffekt über die gesamte Fläche des Saugkopfes überall gleichmäßig ist.

Zweckmäßig sind gemäß einer Weiterbildung der Erfindung die Leitungen für den Hydraulikmotor in Form von Druckschläuchen in der Absaugeleitung vorgesehen, so daß diese Leitungen geschützt untergebracht sind und eine übersichtliche, handliche Anordnung erzielt wird.

Gemäß einer Weiterbildung der Erfindung sitzt auf der Abtriebswelle des Hydraulikmotors ein Ritzel, das zwischen zwei einander zugewendeten Zahnränzen der beiden Ringe des Wisch- und bzw. oder Bürstorganes angeordnet ist und mit diesen beiden Zahnkränzen kämmt. Dies ergibt eine einfache, leicht zu montierende Konstruktion.

Zweckmäßig ist erfindungsgemäß an dem an die Absaugleitung angeschlossenen Tank ein Schauglas für die Reinigungsflüssigkeit vorgesehen, das von der Reinigungsflüssigkeit hinter dem Filter bespült ist, so daß der Zustand der dem Saugkopf erneut zugeführten Reinigungsflüssigkeit überprüfbar ist. In der zum Saugkopf führenden Leitung für die Reinigungsflüssigkeit kann ein Druckregler liegen, von dem eine Rückführleitung in den Tank führt. Weiters kann in dieser Leitung eine Heizung vorgesehen sein, um die aufgebrachte Reinigungsflüssigkeit zu erwärmen.

In der Zeichnung ist der Erfindungsgegenstand an Hand eines Ausführungsbeispieles schematisch veranschaulicht. Fig.1 zeigt eine Übersicht über die Vorrichtung, Fig.2 den Saugkopf derselben in größerem Maßstab in Schnitt.

Die Vorrichtung hat einen auf Rädern 1 verfahrbaren Tank 2 für die Reinigungsflüssigkeit, deren Flüssigkeitsspiegel im Tank 2 mit 3 angedeutet ist. Durch einen Elektromotor 4 wird im Tank 2 oberhalb des Flüssigkeitsspiegels 3 ein Vakuum, z.B. mittels eines üblichen Saugventilators, erzeugt, welches Vakuum in einer Absaugleitung 5, vorzugsweise einem Schlauch, wirkt, an die ein Saugkopt 6 angeschlossen ist. Vom Motor 4 wird ferner eine sweckmäßig als Membranpumpe ausgebildete Pumpe 7 angetrieben, die aus dem Tank 2 Reinigungsflüssigkeit über eine Ansaugleitung 8 ansaugt und über eine Leitung 9 Reinigungsflüssigkeit unter Druck dem Saugkopf 6 zuführt. Im Tank 2 ist in Abstand von seinem Boden ein horizontalliegendes Filter 10, zweckmäßig ein auswechselbares Membranfilter mit entsprechend gewählter Porengröße eingebaut, wobei die Ansaugleitung 8 unterhalb dieses Filters 10 vom Tank 2 wegführt, so daß lediglich reine Flüssigkeit in die Ansaugleitung 8 eintreten kann. Der Zustand dieser Flüssigkeit ist durch ein Schauglas 11 überprüfbar, welches ebenfalls unterhalb des Filters 10 vom Tank 2 außerhalb desselben hochsteigt und oben an den oberhalb des Flüussigkeitsspiegels 3 liegenden Unterdruckraum 12 angeschlossen ist. Die Leitung 9 kan innerhalb der Absaugleitung 5 geführt sein, z.B. als Druckschlauch. In dieser Leitung 9 liegt ein Druckregler 13, an welchen ein Druckanzeigegerät 14 angeschlossen ist, das den in der Leitung 9 herrschenden Druck anzeigt. Vom Druckregler 13 führt eine Rückführleitung 15 für allfällige übermäßig geförderte Reinigungsflüssigkeit zum Tank 2 zurück. Ferner kann in der Leitung 9 eine Heizung 16 zur Erwärmung der Reinigungsflüssigkeit vorgesehen sein, zweckmäßig ein elektrischer Heizwiderstand, welcher über Leitunger 17 angespeist wird.

Ferner treibt der Motor 4 eine Hydraulikpumpe 18 an, von der eine Druckleitung 19 zum Saugkopf 6 und eine Rückleitung 20 von diesem zurückführt. Auch diese beiden Leitungen können, z.B. in Form von Druckschläuchen, innerhalb der Absaugleitung 5 angeordnet sein. In der Druckleitung 19 liegt ein Dreiwegeventil 21, durch welches ein teilweiser oder völliger Kurzchluß zwischen den beiden Leitungen 19,20 erzielbar ist, so daß die Menge der in der Druckleitung 19 zum Saugkopf 16 fließenden Flüssigkeit nach Wahl einstellbar ist. Dies dient dazu, die Drehzahl eines im Saugkopf 6 untergebrachten Hydraulikmotors 22 (Fig.2) zu regeln, der zum Drehantrieb zweier ein Wisch- bzw. Bürstorgan 23 bilbender Bürstenringe 24,25 dient. Hiezu ist jeder der beiden Bürstenringe 24,25 in einer Aufnahmen 26 bzw.27 gehaltert, zweckmäßig eingeklemmt, wobei diese beiden Aufnahmen 26,27 in Form von mit U-Profil ausgebildeten Schienen kreisringförmig um die mittige Achse 28 des Saugkopfes 6 umlaufen, und zwar in einander entgegengesetzter Drehrichtung. Hiezu tragen die Aufnahmen 26,27 nach oben abstehende Stege 29,30, die innen bzw. außen mit Zahnkränzen 31 bzw. 32 versehen sind, die beide mit einem Ritzel 33 kämmen, das auf die Abtriebswelle 34 des Hydraulikmotors 22 drehfest aufgesetzt ist. Die beiden Stege 29,30 tragen an der jeweils dem Zahnkranz 31 bzw.32 abgewendeten Seite Kugellager 35 zur Lagerung an einer äußeren bzw. inneren Lagerhülse 36 bzw.37. Beide Lagerhülsen 36,37 sind auf das Gehäuse 38 des Saugkopfes 6 in Form von Manschetten aufgesteckt und durch Schrauben 39 gesichert. Das Gehäuse 38 trägt innen einen Flansch 40 zur Abstützung und Halterung des Hydraulikmotors 22, an den die Druckleitung 19 und die Rückleitung 20, insbesondere in Form von Druckschläuchen, mittels geeigneter Nippel od.dgl. angeschlossen sind. In den Saugkopf 6 mündet ferner die Leitung 9 für die zuzuführende Reinigungsflüssigkeit. Die Leitung 9 ist an eine Ringleitung 41 angeschlossen, welche sich zumindest über einen Großteil des Umfanges des Saugkopfes 6 erstreckt und von der mehrere Düsen 42 nach unter zur zu reinigenden Oberfläche 43 weisen. Die Düsen 42 münden in einem Ringspalt 44 zwischen den beiden Bürstenringen 24,25 und sprühen dort das unter Druck stehende Wasser-Reinigungsmittel-Gemisch auf die zu reinigende Oberfläche 43 auf. Nach außen kann sich diese Flüssigkeit nicht ausbreiten, da die einerseits durch den äußeren Bürstenring 24 verhindert, anderseits durch die von außen zuströmende, durch die Absaugleitung 5 abgesaugte Luft. Diese Flüssigkeit sickert daher unter dem inneren Bürstenring 25 nach innen durch und wird über die Absaugleitung 5 zusammen mit den von ihr mitgenommenen Verunreinigungen abgesaugt.

Die beschriebene Lagerung der beiden die Bürstenringe 24,25 tragenden Aufnahmen 26,27 im Gehäuse 38, welches aus Metall oder Kunststoff bestehen kann, gewährleistet eine gegenüber Staub und sonstigen Verunreinigungen und auch gegenüber Stößen unempfindliche Lagerung, wobei sowohl die Bürsten als auch die Lagerung nach Abnahme der beiden Lagerhülsen 36,37 mühelos und schnell gewechselt werden können.

Um den Saugkopf 6 leicht führen und auch an vertikalen Flächen bzw. über Kopf anwenden zu können, ist der Saugkopf 6 so bemessen, daß er mit einer Hand führbar ist. Hiezu ist es aus Gründen der Gewichtsersparnis zweckmäßig, den Hydraulikmotor 22 hinsichtlich seines Gewichtes auf ein Minimum zur reduzieren. Hiezu besonders geeignet ist ein Hydraulikmotor, der in der Bauart eines Innenzahnradmotors ausgabildet ist, dessen Innenzahnrad und Gehäuse aus Aluminium bestehen, wogegen der Zahnkranz aus Kunststoff besteht. In das Aluminiumzahnrad ist die hohle Abtriebswelle 34 aus Stahl eingepreßt, die an ihrem Ende das ebenfalls aus Kunststoff ausgebildete Ritzel 33 trägt. Ein solcher Hydraulikmotor kan über geeignete flexible hydraulische Leitungen von der Hydraulikpumpe 18 verläßlich angetrieben werden, wobei mittels des Dreiwegeventils 21 eine einfache Regelung der Drehzal möglich ist. Auch die Menge der über die Düsen 42 zugeführten Reinigungsflüssigkeit läßt sich mittels des einstellbaren Druckreglers 13 regeln. Dies ist wichtig, um die mit der Zeit sinkende Durchflußleistung des Filters 10 auszugleichen. Gegebenenfalls kann die Zufuhr der Reinigungsflüssigkeit mittels des Druckreglers 13 auch gänzlich abgeschaltet werden.

Das Gehäuse 38 ist mit einem Anschlußstutzen 45 so ausgebildet, daß er durch einen Steckverschluß an die Absaugleitung 5 anschließbar ist. Ebenso sind die beiden Hydraulikleitungen 19,20 sowie die Leitung 9 für die Reinigungsflüssigkeit mittels leicht trennbarer Anschlüsse vom Saugkopf 6 trennbar, um bei Bedarf den Saugkop gegen eine andere Ausführung auswechseln zu können. Es besteht daher leicht die Möglichkeit, die Vorrichtung, insbesondere den Saugkopfdurchmesser, an die jeweils zu reinigende Fläche anzupassen. Weiters besteht die Möglichkeit, durch Wahl des Materiales des Filters 10 sich an die jeweils verwendete Reinigungsflüssigkeit sowie an die zu erwartenden Verunreinigungen anzupassen.

Zwecks Vermeidung einer Verschmutzung der Kugellager 35 und zur Erhöhung der Saugwirkung können zwischen den umlaufenden Aufnahmen 26,27 und den ihnen gegenüberstehenden, feststehenden Bauteilen (Lagerhülsen 36,37) Dichtungen 46,47, insbesondere aus Filz, vorgesehen sein.

## Patentansprüche

1. Vorrichtung zur Reinigung von Flächen durch Absaugung der angefeuchteten Verunreinigungen, mit einem Tank (2) für eine Reinigungsflüssigkeit, von dem eine Leitung (9) für die Zufuhr der Reinigungsflüssigkeit zu einem Saugkopf (6) führt, und mit einer Einrichtung zur Erzeuzgung des die Absaugung bewirkenden Unterdruckes, die über eine biegsame Absaugeleitung (5) mit dem Saugkopf (6) verbunden ist, wobei der Tank (2), die Leitung (9) und die Absaugeleitung (5) einen geschlossenen Kreislauf für die zusammen mit den Verunreinigungen abgesaugte und einem Filter (10) zur Abscheidung der Verunreinigungen zugeführte Reinigungsflüssigkeit bilden, und wobei der Saugkopf (6) ein ringförmiges Wisch- und bzw. oder Bürstorgan (23) trägt, das durch einen Antrieb zur Umlaufbewegung um eine zur zu reinigenden Fläche (43) normale Achse (28) angetrieben ist, und wobei die Reinigungsflüssigkeit innerhalt der Bahn des um die Ansaugmündung der Absaugeleitung (5) umlaufenden Wisch- und bzw. oder Bürstorganes (23) aufgebracht wird, dadurch gekennzeichnet, daß das Wisch- und bzw. oder Bürstorgan (23) aus zwei konzentrisch zueinander angeordneten, um die gemeinsame Achse gegenläufig angetriebenen Ringen (24,25) besteht, wobei die Reinigungsflüssigkeit in den Spalt (44) zwischen den beiden umlaufenden Ringen (24,25) eingebracht wird, und daß für den Antrieb der Umlaufbewegung beider Ringe (24,25) ein Hydraulikmotor (22) im Saugkopf (6) angeordnet ist.

2. Vorrichtung nach Anspruch 1, dadurch gekennzeichnet, daß für die Einbringung der Reinigungsflüssigkeit mehrere entlang des Umfanges des Spaltes (44) verteilte Düsen (42) vorgesehen sind, die über eine Verteilerleitung (41) and die Leitung (9) für die Reinigungsflüssigkeit angeschlossen sind.

3. Vorrichtung nach Anspruch 1 oder 2, dadurch gekennzeichnet, daß die Leitungen (19,20) für den Hydraulikmotor (22) in Form von Druckschläuchen in der Absaugeleitung (5) vorgesehen sind.

4. Vorrichtung nach Anspruch 1, 2 odr 3, dadurch gekennzeichnet, daß auf der Abtriebswelle (34) des Hydraulikmotors (22) ein Ritzel (33) sitzt, das zwischen zwei einander zugewendeten Zahnkränzen (31,32) der beiden Ringe (24,25) des Wisch- und bzw. oder Bürstorganes (23) angeordnet ist, und mit diesen beiden Zahnkränzen (31,32) kämmt.

5. Vorrichtung nach Anspruch 4, dadurch gekennzeichnet, daß die beiden Zahnkränze (31,32) mittels Lagern, z.B. Kugellagern (35), an Lagerhülsen (36,37) gelagert sind, die auf das Gehäuse (39) des Saugkopfes (6) aufgesteckt sind.

6. Vorrichtung nach einem der Ansprüche 1 bis 5, dadurch gekennzeichnet, daß am Tank (2) ein Schauglas (11) für die Reinigungsflüssigkeit vorgesehen ist, das von der Reinigungsflüssigkeit hinter dem Filter (10) bespült ist.

7. Vorrichtung nach einem der Ansprüche 1 bis 6, dadurch gekennzeichnet, daß für die Erzeugung des oberhalb des Flüssigkeitsspiegels (3) im Tank (2) herrschenden Unterdruckes ein Motor (4) vorgesehen ist und daß von diesem Motor (4) auch eine Pumpe (7) für die Förderung der Reinigungsflüssigkeit zum Saugkopf (6) angetrieben wird, wobei dieser Motor (4) gegebenenfalls auch zum Antrieb einer Hydraulikpumpe (18) dient, welche den im Saugkopf (6) angeordneten Hydraulikmotor (22) mit Druckflüssigkeit versorgt.

8. Vorrichtung nach einem der Ansprüche 1 bis 7, dadurch gekennzeichnet, daß in den zum Hydraulikmotor (22) führenden Druckleitungen ein Regelorgan, z.B. ein Dreiwegeventil (21), zur Regelung der Drehzahl des Hydraulikmotors (22) vorgesehen ist.

## Claims

1. A device for cleaning surfaces by sucking off the moistened impurities, with a tank (2) for a cleaning fluid, from which there extends a pipe (9) for feeding the cleaning fluid to a suction head (6), and with a device which is designed to generate the low pressure bringing about the suction and which is connected to the suction head (6) via a flexible suction pipe (5), the tank (2), the pipe (9) and the suction pipe (5) forming a closed circuit for the cleaning fluid which is sucked off together with the impurities and is fed to a filter (10) for separating the impurities, and the suction head (6) carrying an annular wiping and/or brushing member (23) which is driven by a drive mechanism for rotary movement around an axis (28) extending normal to the surface (43) to be cleaned, and the cleaning fluid being applied within tho path of the wiping and/or brushing member (23) which rotates around the intake of the suction pipe (5), characterised in that the wiping and/or brushing member (23) consists of two rings (24, 25) which are arranged concentrically to one another and are driven around the common axis in opposite directions, the cleaning fluid being introduced into the gap (44) between the two rotating rings (24, 25), and in that a hydraulic motor (22) is arranged in the suction head (6) in order to drive the rotary movement of the two rings (24, 25).

2. A device according to Claim 1, characterised in that several nozzles (42) distributed along the periphery of the gap (44) are provided for the introduction of the cleaning fluid, these nozzles (42) being attached to the pipe (9) for the cleaning fluid via a distributor pipe (41).

3. A device according to Claim 1 or 2, characterised in that the pipes (19,20) for the hydraulic motor (22) are provided in the suction pipe (5) in the form of flexible pressure tubes.

4. A device according to Claim 1, 2 or 3, characterised in that a pinion (33) is located on the output shaft (34) of the hydraulic motor (22), which pinion (33) is arranged between two gear rims (31,32) - turned towards one another - of the two rings (24,25) of the wiping and/or brushing member (23), and meshes with these two gear rims (31,32).

5. A device according to Claim 4, characterised in that the two gear rims (31,32) are supported by means of bearings, e.g. ball bearings (35), on bearing sleeves (36,37) which are mounted on the housing (39) of the suction head (6).

6. A device according to any one of Claims 1 to 5, characterised in that an inspection glass (11) for the cleaning fluid is provided on the tank (2), the cleaning fluid behind the filter (10) washing against this inspection glass (11).

7. A device according to any one of Claims 1 to 6, characterised in that a motor (4) is provided for the generation of the low pressure prevailing above the fluid level (3) in the tank (2) and in that a pump (7) for conveying the cleaning fluid to the suction head (6) is also driven by this motor (4), where appropriate, this motor (4) also serving to drive a hydraulic pump (18) which supplies the hydraulic motor (22) arranged in the suction head (6) with pressure fluid.

8. A device according to any one of Claims 1 to 7, characterised in that a regulating member, e.g. a three-way valve (21), is provided in the pressure pipes leading to the hydraulic motor (22) in order to regulate the rotational speed of the hydraulic motor (22).

## Revendications

1. Dispositif de nettoyage de surfaces, par aspiration des impuretés humidifiées, comportant un réservoir (2) pour un liquide de nettoyage, d'où part une conduite (9), pour l'amenée du liquide de nettoyage à une tête aspirante (6), et avec un dispositif de production du vide provoquant l'aspiration, relié, par l'intermédiaire d'une conduite d'aspiration (5) flexible, à la tête aspirante (6), le réservoir (2) , la conduite (9) et la conduite d'aspiration (5) formant un circuit fermé, pour le liquide de nettoyage, aspiré conjointement avec les impuretés et amené à un filtre (10), en vue d'opérer la séparation des impuretés, et où la tête aspirante (6) porte un organe d'essuyage et/ou de brossage (23) annulaire, entraîné, au moyen d'un entrainement, en un mouvement rotatoire autour d'un axe (28) perpendiculaire à la surface (43) à nettoyer, et le liquide de nettoyage étant appliqué, dans les limites de la trajectoire de l'organe d'essuyage et/ou de brossage (23) qui tourne autour de l'embouchure d'aspiration, caractérisé en ce que l'organe d'essuyage et/ou de brossage (23) est composé de deux anneaux (24,25), disposés concentriquement et entraînés à contresens autour de l'axe commun, le liquide de nettoyage étant introduit dans l'interstice (44) existant entre les deux anneaux (24,25) en rotation et en ce qu'un moteur hydraulique (22) est disposé dans la tête aspirante (6), pour assurer l'entrainement des deux anneaux (24,25) entraînés en rotation.

2. Dispositif selon la revendication 1, caractérisé en ce que plusieurs buses (42), réparties à la périphérie de l'interstice (44) et raccordées, par l'intermédiaire d'une conduite distributrice (41), à la conduite (9) pour le liquide de nettoyage, sont prévues pour introduire le liquide de nettoyage.

3. Dispositif selon la revendication 1 ou 2, caractérisé en ce que les conduites (19,20) pour le moteur hydraulique (22) sont prévues sous forme de tuyaux à pression placés dans la conduite d'aspiration (5).

4. Dispositif selon la revendication 1, 2 ou 3, caractérisé en ce que, sur l'arbre d'entrainement (34) du moteur hydraulique (22) est monté un pignon (33), disposé entre deux couronnes dentées (31,32), tournées l'une vers l'autre, des deux anneaux (24,25) de l'organe d'essuyage et/ou de brossage (23), et qui s'engrène avec ces deux couronnes dentées (31,32).

5. Dispositif selon la revendication 4, caractérisé en ce que les deux couronnes dentées (31,32) sont montées au moyen de paliers, par exemple de roulements à billes (35), sur des coussinets de palier (36,37) enfichés sur le carter (39) de la tête aspirante (6).

6. Dispositif selon l'une des revendications 1 à 5, caractérisé en ce que,sur le réservoir (2), est prévu un verre d'observation (11) pour le liquide de nettoyage, qui est au contact de ce dernier, derrière le filtre (10).

7. Dispositif selon l'une des revendications 1 à 6, caractérisé en ce que, pour assurer la production du vide qui règne au-dessus du niveau de liquide (3), dans le réservoir (2), est prévu un moteur (4) et en ce que, par ce moteur (4) est également entraînée une pompe (7) destinée à véhiculer le liquide de nettoyage vers la tête aspirante (6), ce moteur (4) servant également, le cas échéant, à l'entrainement d'une pompe hydraulique (18) qui alimente en liquide sous pression le moteur hydraulique (22) disposé dans la tête aspirante (6).

8. Dispositif selon l'une des revendications 1 à 7, caractérisé en ce qu'un organe de réglage, par exemple une soupape à trois voies (21), est prévue dans les conduites de pression menant au moteur hydraulique (22), en vue d'assurer la régulation de la vitesse de rotation du moteur hydraulique (22).
